# FASCICULE DE BREVET EUROPEEN

(11) **EP 0 319 387 B1**
(45) Date de publication et mention de la délivrance du brevet: **16.06.1993**
(21) Numéro de dépôt: 88402988.5
(22) Date de dépôt: 28.11.1988
(51) Int. Cl.: A47B 77/02

(54) **Corniche destinée à un meuble tel qu'un meuble de cuisine notamment un meuble suspendu**
Kranzgesims für ein Möbelstück, zum Beispiel für Küchenmöbel, insbesondere Hängemöbel
Corniche for furniture, such as kitchen furniture, especially hanging furniture

(30) Priorité: 30.11.1987 FR 8716567
(43) Date de publication de la demande: 07.06.1989
(73) Titulaire: MANUFACTURE VOSGIENNE DE MEUBLES ET SIEGES, F-88000 Saint Loup sur Semouse (Vosges) (FR)
(72) Inventeur: Orly, Jean Francois, Mirecourt (Vosges) (FR)
(74) Mandataire: Cabinet HERRBURGER

(56) Documents cités:
- DE-A- 2 303 548
- DE-U- 8 522 554
- FR-A- 1 582 857

## Description

La présente invention a pour objet une corniche destinée à un meuble tel qu'un meuble de cuisine notamment un meuble suspendu.

Ces dernières années, on a pu assister à un essor considérable des cuisines dites "aménagées" constituées par des meubles bas cachant les appareils ménagers tels que lave-vaisselles, réfrigérateurs, etc ... et portant, à leur partie supérieure des tables de travail, éviers, tables de cuisson ... ; ces meubles bas sont classiquement surmontés par des meubles suspendus faisant office de placards de rangement, et sont asscciés à des meubles hauts constituant, eux aussi des éléments de rangement ou comportant d'autres appareils, notamment fours, réfrigérateurs, armoires sèche-linge ...

De tels ensembles satisfont largement au goût actuel du point de vue de l'esthétique et sont de plus extrêmement pratiques pour la ménagère ; ils peuvent être soit très simples et relativement bon marché (meubles en matériau synthétique ou en aggloméré recouvert de plaques protectrices, notamment en formica (marque déposée)) soit plus sophistiqués (meubles en bois massif plus ou moins précieux).

Dans de tels cuisines intégrées, on se heurte souvent à des problèmes liés à la nécessité d'un éclairage correct des tables de travail, éviers ou plaques de cuisson surmontés par des meubles suspendus ; en effet, un éclairage central se révèle souvent insuffisant car partiellement masqué par la ménagère se trouvant devant le meuble, et, un éclairage du type tube au néon placé sous le meuble suspendu s'avère particulièrement éblouissant donc fatigant pour la vue et, parallèlement, peu satisfaisant du point de vue de l'esthétique.

Conformément au préambule de la revendication 1, il est proposé d'éclairer les tables de travail surmontant les meubles bas à partir de la partie supérieure des éléments suspendus associés et ce d'une manière totalement satisfaisantes aussi bien du point de vue de l'esthétique que du confort de la ménagère.

Dans ce but, on a pensé à couronner les meubles suspendus par des corniches constituées essentiellement par une cornière dont l'une des branches ou première branche repose sur son extrémité libre sur la face supérieure du meuble tandis que l'autre branche ou seconde branche fait saillie au-dessus de ce meuble.

Conformément au préambule de la revendication 1, la première branche comporte une partie en saillie au-dessus du meuble directement contiguë à la seconde branche et au moins en partie réalisée en un matériau transparent ou translucide de façon à coopérer avec des sources de lumière permettant d'éclairer la partie inférieure de meuble, notamment une table de travail disposée au-dessous de celui-ci.

Le dispositif d'éclairage conforme au préambule de la revendication 1 permet donc de réaliser un éclairage des tables de travail, éviers ou plaques de cuisson directement intégré au meuble suspendu surmontant ces éléments et pratiquement invisible de l'extérieur, tout en assurant un éclairage satisfaisant.

Il est connu, conformément au document DE-A-23 03 548, qui correspond au préambule de la revendication 1 de chercher à résoudre les problèmes liés à l'éclairage des tables de travail, éviers ou plaques de cuisson des cuisines dites "aménagées" en proposant un éclairage au moyen d'un dispositif de type susmentionné placé en saillie à la partie supérieure des éléments suspendus.

Le dispositif d'éclairage décrit dans ce document comporte, cependant, une face avant qui doit s'étendre jusqu'au plafond de la cuisine et être de hauteur variable pour permettre de compenser d'éventuelles différences de niveau, telles qu'on en rencontre usuellement dans les constructions.

Compte tenu de cette caractéristique, conformément au document DE-A-23 03 548, il est impossible d'accéder par le haut à la partie interne du dispositif, notamment dans le but de remplacer la source de lumière ; pour ce, il est nécessaire d'enlever la plaque inférieure transparente ou translucide qui est montée amovible : ceci correspond à une opération longue et peu commode.

La présente invention a pour objet de remédier à ces inconvénients en proposant une corniche dans laquelle les sources de lumière peuvent être remplacées de façon particulièrement simple.

Selon l'invention, cette corniche est caractérisé en ce que la cornière est fermée sur sa face arrière par un capot délimitant, à sa partie interne, un logement de réception des sources de lumière.

Grâce à cette configuration, le capot peut être mis en place et démonté de manière quasi immédiate.

Conformément à l'invention, les sources de lumiéres sont le plus souvent constituées par des tubes au néon montés de manière classique sur des supports portant des organes d'alimentation en électricité.

Selon une autre caractéristique de l'invention, le capot est constitué par un profilé métallique à section en forme de L.

Un tel profilé qui peut, par exemple, être en tôle laquée en un coloris quelconque, notamment en blanc, donne toute satisfaction du point de vue de la résistance, de l'esthétique et du prix de revient.

Selon une autre caractéristique de l'invention, les faces arrières de la seconde branche ainsi que d'une partie opaque de la première branche de la cornière qui repose sur le meuble comportent des rainures parallèles destinées à recevoir les deux bords longitudinaux du capot.

Cette configuration permet, grâce à l'élasticité du matériau notamment du métal constitutif du capot, une mise en place et un démontage très rapide de celui-ci.

Selon une autre caractéristique de l'invention, le capot est muni d'ouvertures permettant l'introduction, dans le logement de réception, des sources de lumière, notamment des tubes au néon et de leur support.

Selon une autre caractéristique de l'invention, les ouvertures du capot sont constituées par des fenêtres longitudinales percées au niveau de l'angle du profilé et bordées, d'un côté, par un plateau de réception des sources de lumière, notamment des supports des tubes au néon.

Cette configuration permet, de façon très simple, de maintenir les sources de lumière, notamment les tubes au néon, à une distance convenable de la plaque transparente ou translucide.

Selon une autre caractéristique de l'invention, la partie en saillie de la première branche est constituée par une plaque en un matériau transparent ou translucide, dont l'un des bords est introduit dans une gorge spécialement prévue à cet effet sur une face ou face arrière de la seconde branche tandis que le bord opposé s'appuie et est fixé sur une partie opaque de la première branche par laquelle elle repose sur le meuble.

Par suite de cette configuration, le meuble suspendu est surmonté sur toute sa largeur par une bande éclairante.

Selon l'invention, les matériaux constitutifs de la seconde branche ainsi que de la partie opaque de la première branche de la cornière seront choisis de manière à correspondre au matériau constitutif des meubles (bois massif, aggloméré, formica (marque déposée) ...) ou encore en métal ; de même, la face avant de la seconde branche de la cornière sera plus ou moins travaillée et moulurée en fonction du type de la cuisine à laquelle elle doit s'adapter.

Le matériau constitutif de la plaque transparente devra être suffisamment résistant : parmi les matériaux susceptibles de donner satisfaction, on peut, par exemple, mentionner l'altuplass (marque déposée).

Bien entendu, dans le cas le plus fréquent dans lequel plusieurs éléments suspendus sont placés côté à côte, la cornière devra former une bande ininterrompue au-dessus de ceux-ci y compris sur leurs faces latérales libres.

Les caractéristiques de la corniche qui fait l'objet de l'invention seront décrites plus en détail en se référant aux dessins annexés, dans lesquels :
- la figure 1 est une vue "éclatée d'un meuble surmonté d'une corniche conforme à l'invention,
- les figures 2a, 2b et 2c sont des vues en coupe représentant trois types différents de cornières adaptées chacune à des cuisines de type différent,
- la figure 3 est une perspective "éclatée" de l'ensemble de la corniche,
- la figure 4 est une vue en coupe représentant le capot,
- la figure 5 est une vue de dessus représentant un ensemble de meubles suspendus surmontés chacun d'une corniche selon la ligne continue.

Selon la figure 1, l'invention se rapporte à une corniche 1 destinée à couronner un meuble de cuisine suspendu 2 surmontant un meuble bas 3 comportant, à sa partie supérieure, une table de travail 4 qui, dans l'exemple représenté sur la figure porte des plaques de cuisson 5.

A côté de son rôle à caractère purement esthétique, la corniche 1 doit permettre un éclairage satisfaisant de la table de travail 4.

Selon les figures 2a, 2b et 2c, la corniche 1 est principalement constituée par une cornière 6 comportant deux branches, à savoir une première branche 7 reposant horizontalement sur la face supérieure 20 du meuble suspendu 2 (figure 1) et une seconde branche 8 approximativement perpendiculaire ou faisant un angle déterminé avec la première branche 7.

La première branche 7 peut être, soit simplement posée en prenant appui sur la face supérieure 20 du meuble suspendu 2, soit être fixée à celle-ci au moyen d'organes de fixation non représentés tels que vis, clous, etc ... ou encore être collée sur celle-ci.

Selon les figures, la seconde branche 8 de la cornière 6 est entièrement réalisée en un matériau opaque correspondant généralement au matériau constitutif du meuble 2 (bois massif, matériau synthétique, aggloméré ...) ; la première branche 7 est quant à elle constituée par l'association d'une partie opaque 70 par laquelle elle s'appuie ou est fixée sur la face supérieure 20 du meuble 2 et une plaque transparente ou translucide 9 notamment en altuglass (marque déposée) disposée en saillie au-dessus de ce meuble, comme représenté sur la figure 1.

Il est clair que la cornière 6 se prolonge angulairement de façon à surmonter la totalité des faces libres (c'est-à-dire non contiguës à un autre meuble) du meuble 2, et, que par suite, la bande 9 constitue une bande s'étendant sur toute la périphérie de ce meuble.

Selon les figures 2a, 2b et 2c, qui sont en fait des vues similaires, mais adaptées à trois styles différents de cuisine, la plaque 9 est fixée par l'un de ses bords 90 ou bord arrière sur la partie opaque 70 de la première branche 7 de la cornière 6 tandis que le bord opposé 91 ou bord avant est introduit et fixé dans une gorge 81 prévue à cet effet sur la face arrière 80 de la seconde branche 8 de la cornière. Le mode de fixation de la plaque transparente ou translucide 9 peut, bien entendu, être quelconque sans pour cela sortir du cadre de l'invention ; on choisit, le plus souvent, une colle adéquate.

Selon la figure 3, la cornière 6 est fermée sur sa face arrière par un capot 10 constitué par un profilé métallique à section en forme de L dont les bords longitudinaux 11 et 11' sont respectivement introduits à force dans des rainures parallèles 12 et 12' respectivement prévues sur les faces arrière de la partie 70 de la première branche 7 et de la branche 8 de la cornière 6 (figures 2a, 2b et 2c).

L'ensemble ainsi défini délimite à sa partie interne, un logement 13 destiné à recevoir un tube au néon 14 monté de manière classique sur un support 15 portant des organes 16 permettant son alimentation en électricité.

Selon les figures 3 et 4, le capot est muni au niveau de son angle 17 d'une ouverture 18 permettant l'introduction du tube 14 et de son support 15 ; cette ouverture 18 est bordée à sa partie inférieure par un plateau de réception 19 du support 15 qui peut ainsi être maintenu à une distance convenable de la plaque 9 permettant, par suite, un éclairage efficace de la surface 4.

Bien entendu, l'invention, telle que revendiquée, peut s'adapter à des cuisines "aménagées" ayant une géométrie quelconque, comme représenté par exemple sur la figure 5.

## Revendications

1. Corniche (1) destinée à un meuble tel qu'un meuble de cuisine, notamment un meuble suspendu (2) et constituée essentiellement par une cornière (6) dont l'une des branches (7) ou première branche repose par son extrémité libre (70) sur la face supérieure (20) du meuble (2) à couronner tandis que l'autre branche (8) ou seconde branche fait saillie au-dessus de ce meuble (2), la première branche (7) comportant une partie (9) en saillie au-dessus du meuble (2) directement contiguë à la seconde branche (8) et au moins en partie réalisée en un matériau transparent ou translucide de façon à coopérer avec des sources de lumière (14) permettant d'éclairer la partie inférieure du meuble (2), notamment une table de travail (4) disposée au-dessous de celui-ci, corniche caractérisée en ce que la cornière (6) est fermée sur sa face arrière par un capot (10) délimitant, à sa partie interne, un logement (13) de réception des sources de lumière (14).

2. Corniche selon la revendication 1, caractérisée en ce que le capot (10) est constitué par un profilé métallique à section en forme de L.

3. Corniche selon la revendication 2, caractérisée en ce que les faces arrières de la seconde branche (8) ainsi que d'une partie opaque (70) de la première branche (7) de la cornière (6) qui repose sur le meuble comportent des rainures parallèles (12, 12') destinées à recevoir les deux bords longitudinaux du capot (10).

4. Corniche selon l'une quelconque des revendications 1 à 3, caractérisée en ce que les sources de lumière (14) sont constituées par des tubes au néon montés sur des supports (15) portant des organes d'alimentation en électricité (16).

5. Corniche selon l'une quelconque des revendications 1 à 4, caractérisée en ce que le capot (10) est muni d'ouvertures (18) permettant l'introduction, dans le logement de réception (13), des sources de lumière (14), notamment des tubes au néon et de leur support (15).

6. Corniche selon la revendication 5, caractérisée en ce que les ouvertures (18) du capot (10) sont constituées par des fenêtres longitudinales percées au niveau de l'angle (17) du profilé et bordées, d'un côté, par un plateau de réception (19) des sources de lumière (14), notamment des supports (15) des tubes au néon.

7. Corniche selon l'une quelconque des revendications 1 à 6, caractérisée en ce que la partie en saillie de la première branche est constituée par une plaque (9) en un matériau transparent ou translucide, dont l'un des bords (91) est introduit dans une gorge (81) spécialement prévue à cet effet sur une face (80) ou face arrière de la seconde branche (8) tandis que le bord opposé (90) s'appuie et est fixé sur une partie opaque (70) de la première branche (7) par laquelle elle repose sur le meuble (2).

8. Corniche selon l'une quelconque des revendications 1 à 7, caractérisée en ce que la seconde branche (8) ainsi que la partie opaque (70) de la première branche (7) de la cornière (6) qui repose sur le meuble sont en bois massif.

9. Corniche selon l'une quelconque des revendications 1 à 7, caractérisée en ce que la seconde branche (7) ainsi que la partie opaque (70) de la première branche (7) de la cornière (6) qui repose sur le meuble sont en un matériau synthétique.

## Claims

1. Cornice (1) for a furniture unit such as a kitchen unit, in particular a wall unit (2), and consisting substantially of a corner angle (6) of which one of the legs (7) or first leg is supported by means of its free end (70) on the upper surface (20) of the unit (2) to be topped, whereas the other leg (8) or second leg projects above this unit (2), the first leg (7) having a part (9) which projects above the unit (2) directly adjacent the second leg (8) and is made at least partly from a transparent or translucent material so as to cooperate with light sources (14) which enable the lower part of the unit (2) to be lit, in particular a work surface (4) disposed below the latter, which cornice is characterised in that the corner angle (6) is closed on its rear surface by a hood (10) of which the interior delimits a housing (13) for accommodating light sources (14).

2. Cornice according to Claim 1, characterised in that the hood (10) consists of a metal L-shaped profiled section.

3. Cornice according to Claim 2, characterised in that the rear surfaces of the second leg (8) and of an opaque part (70) of the first leg (7) of the cornice (6) supported on the unit have parallel grooves (12, 12') for receiving the two longitudinal edges of the hood (10).

4. Cornice according to any one of Claims 1 to 3, characterised in that the light sources (14) consist of neon tubes mounted on supports (15) which bear electricity supply units (16).

5. Cornice according to any one of Claims 1 to 4, characterised in that the hood (10) is provided with apertures (18) which enable light sources (14), in particular neon tubes and their support (15), to be introduced into the accommodation housing (13).

6. Cornice according to Claim 5, characterised in that the apertures (18) of the hood (10) consist of longitudinal windows provided at the corner (17) of the profiled section and bordered on one side by a plate (19) for accommodating the light sources (14), in particular supports (15) for the neon tubes.

7. Cornice according to any one of Claims 1 to 6, characterised in that the projecting part of the first leg consists of a plate (9) made of transparent or translucent material, of which one of the edges (91) is introduced into a recess (81) provided especially for this purpose in a surface (80) or rear surface of the second leg (8), whereas the opposite edge (90) rests on and is attached to an opaque part (70) of the first leg (7) by means of which it is supported on the unit (2).

8. Cornice according to any one of Claims 1 to 7, characterised in that the second leg (8) and the opaque part (70) of the first leg (7) of the cornice (6) which is supported on the unit are made of solid wood.

9. Cornice according to any one of Claims 1 to 7, characterised in that the second leg (8) and the opaque part (70) of the first leg (7) of the cornice (6) which is supported on the unit are made of a plastics material.

## Patentansprüche

1. Kranzgesims (1) für ein Möbel wie ein Küchenmöbel, insbesondere einen Hängeschrank (2), welches im wesentlichen aus einem Winkelprofil (6) besteht, dessen einer bzw. erster Schenkel (7) mit seinem äußeren Ende (70) auf der Oberseite (20) des durch das Kranzgesims abzuschließenden Hängeschranks (2) aufruht, während dar andere oder zweite Schenkel (8) oberhalb des Hängeschranks (2) vorspringt, wobei der erste Schenkel (7) einen oberhalb des Hängeschranks (2) vorspringenden, unmittelbar an den zweiten Schenkel (8) angrenzenden Teil (9) umfaßt, der zumindest teilweise aus einem durchsichtigen oder durchscheinenden Material derart besteht, daß er mit Lichtquellen (14) zusammenwirkt, die eine Beleuchtung eines unterhalb des Hängeschranks (2) gelegenen Bereichs, insbesondere eines unterhalb des Hängeschranks angeordneten Arbeitstischs (4) ermöglichen, dadurch gekennzeichnet, daß das Winkelprofil (6) auf seiner Rückseite durch eine Haube (10) abgeschlossen ist, die in ihrem Innenraum eine Kammer (13) für die Aufnahme der Lichtquellen (14) umschließt.

2. Kranzgesims nach Anspruch 1, dadurch gekennzeichnet, daß die Haube aus einem L-förmigen Metallprofil besteht.

3. Kranzgesims nach Anspruch 2, dadurch gekennzeichnet, daß die Rückseite des zweiten Schenkels (8) ebenso wie ein undurchsichtiger, auf dem Hängeschrank aufliegender Teil des ersten Schenkels (7) des Winkelprofils (6) parallelen Nuten (12,12') zu tragen, die zur Aufnahme der beiden Längskanten der Haube (10) bestimmt sind.

4. Kranzgesims nach einem der Ansprüche 1 bis 3, dadurch gekennzeichnet, daß die Lichtquellen aus Neonröhren bestehen, die auf Trägern (15) montiert sind, die wiederum Organe (16) zur Elektrizitätsversorgung tragen.

5. Kranzgesims nach einem der Ansprüche 1 bis 4, dadurch gekennzeichnet, daß die Haube (10) mit Öffnungen (18) versehen ist, die die Einführung der Lichtquellen (14), insbesondere der Neonröhren und ihrer Träger (15) in die Aufnahmekammer (13) ermöglichen.

6. Kranzgesims nach Anspruch 5, dadurch gekennzeichnet, daß die Öffnungen (18) der Haube (10) aus sich im Bereich des Winkelscheitels (17) des Profils in Längsrichtung erstreckenden Fenstern bestehen, die auf einer Seite von einer Aufnahmeplattform (19) für die Lichtquellen (14), insbesondere die Träger (15) der Neonröhren, begrenzt sind.

7. Kranzgesims nach einem der Ansprüche 1 bis 6, dadurch gekennzeichnet, daß der vorspringende Teil des ersten Schenkels aus einer Platte (9) eines durchsichtigen oder durchscheinenden Materials besteht, dessen einer Rand (91) in eine speziell zu diesem Zweck in eine bzw. eine rückwärtigen Fläche (80) des zweiten Schenkels (8) vorgesehene Nut (81) eingefügt ist, während der gegenüberliegende Rand (90) auf einem undurchsichtigen Teil (70) des ersten Schenkels (7) anliegt und dort befestigt ist, mit welchem dieser auf dem Hängeschrank (2) anliegt.

8. Kranzgesims nach einem der Ansprüche 1 bis 7, dadurch gekennzeichnet, daß der zweite Schenkel (8) ebenso wie der auf dem Hängeschrank aufliegende undurchsichtige Teil (70) des ersten Schenkels (7) des Winkelprofils (6) aus massivem Holz bestehen.

9. Kranzgesims nach einem der Ansprüche 1 bis 7, dadurch gekennzeichnet, daß der zweite Schenkel (8) ebenso wie der auf dem Hängeschrank aufliegende undurchsichtige Teil (70) des ersten Schenkels (7) des Winkelprofils (6) aus Kunststoff bestehen.
